# EUROPÄISCHE PATENTSCHRIFT

(11) **EP 1 943 412 B1**
(45) Veröffentlichungstag und Bekanntmachung des Hinweises auf die Patenterteilung: **03.09.2014**
(21) Anmeldenummer: 06807153.9
(22) Anmeldetag: 11.10.2006
(51) Int. Cl.: F01L 1/344

(54) **NOCKENWELLENVERSTELLER MIT VERRIEGELUNGSEINRICHTUNG**
CAMSHAFT ADJUSTER WITH A LOCKING SYSTEM
DISPOSITIF DE RÉGLAGE D ARBRE À CAMES AVEC SYSTÈME DE VERROUILLAGE

(30) Priorität: 28.10.2005 DE 102005051692
(43) Veröffentlichungstag der Anmeldung: 16.07.2008
(73) Patentinhaber: Schaeffler Technologies GmbH & Co. KG, 91074 Herzogenaurach (DE)
(72) Erfinder: KLEIBER, Thomas, 91074 Herzogenaurach (DE)
(86) Internationale Anmeldenummer: PCT/EP2006/067284
(87) Internationale Veröffentlichungsnummer: WO 2007/048706

(56) Entgegenhaltungen:
- EP-A1- 0 807 747
- EP-A2- 1 008 729
- EP-A2- 1 136 656
- DE-A1- 10 031 974
- JP-A- 11 182 214
- JP-A- 2005 207 431
- US-A1- 2002 011 226

## Beschreibung

Die Erfindung bezieht sich auf eine Vorrichtung zur Drehwinkelverstellung zwischen zwei sich drehenden Wellen, insbesondere zwischen einer Antriebswelle einer Hubkolbenbrennkraftmaschine und einer Nockenwelle zum Betätigen von Gaswechselventilen, mit einem Rotationselement, das mit der Antriebswelle drehfest verbunden ist, mit einem Rotor, der mit der Nockenwelle drehfest verbunden ist, mit einer Drehwinkelverstelleinrichtung und mit einer Verriegelungsvorrichtung, die zumindest einen in einem der Bauteile beweglich gelagerten Verriegelungsbolzen und zumindest eine korrespondierende Öffnung im anderen Bauteil aufweist, wobei der Verriegelungsbolzen mittels Feder- und/oder Hydraulikkraft in und aus der Öffnung verschiebbar ist.

Eine derartige Vorrichtung zur Drehwinkelverstellung ist aus der DE 196 23 818 A1 bekannt. Bei dieser Drehwinkelverstellvorrichtung weist der Rotor Flügel auf und das Rotationselement entsprechende Aussparungen, so dass mittels hydraulischer Druckflüssigkeit, die zwischen den Flügeln und dem Rotationselement auf der einen Seite gedrückt wird, eine Drehwinkelverstellung in der einen Richtung erfolgen kann, während eine Druckbelastung auf der gegenüberliegenden Seite eine Drehwinkelverstellung in die andere Drehrichtung bewirkt.
Um den Rotor gegenüber dem Rotationselement, beispielsweise in der Endstellung, feststellen zu können, ist eine Verriegelungsvorrichtung mit einem Verriegelungsbolzen in dem einen Bauteil und eine Öffnung im anderen Bauteil vorgesehen, wobei die Kraft einer Feder den Verriegelungsbolzen in die Öffnung drückt, während Hydraulikflüssigkeit den Verriegelungsbolzen aus der Öffnung verschiebt. Diese Zuordnung von Federkraft und Hydraulikkraft zum Verriegelungsbolzen ist in der vorgeschlagenen Vorrichtung zwar vorteilhaft, nicht aber zwingend notwendig, so dass ggf. auch Hydraulikkraft den Verriegelungsbolzen in die Öffnung schieben kann, während die Kraft einer Feder ihn zurückzieht. Bei der vorgeschlagenen Ausgestaltung sind sowohl der mit der Öffnung zusammenwirkende Bereich des Verriegelungsbolzens als auch die Öffnung konisch passend zueinander ausgebildet.
Dabei besteht das Problem, dass der Verriegelungsbolzen exakt zur Öffnung ausgerichtet sein muss, damit der Verriegelungsbolzen in die Öffnung passt und dort eine entsprechende Anlage hat. Ist dies nicht der Fall, so ist eine Kantenpressung zwischen Öffnung und Verriegelungsbolzen zu befürchten. Diese Kantenpressung tritt auch bei Winkelabweichungen zwischen den Achsen der Öffnung und des Verriegelungsbolzens auf. Weiterhin besteht das Problem, dass es schwierig ist, den Verriegelungsbolzen wieder aus der Öffnung zu lösen, wenn ein kleiner Konuswinkel gewählt wird und gute Passung vorliegt. Ist der Konuswinkel groß gewählt, so kann der Verriegelungsbolzen durch Drehkraft aus der Öffnung geschoben werden. Darüber hinaus besteht das Problem, dass es aus den vorgenannten und aus Toleranzgründen praktisch unmöglich ist, ein Spiel einzustellen, das hinreichend klein ist und vorzugsweise unter 0,2 Grad Winkel liegt, so dass ein unerwünschter Einstellfehler entsteht und Schwingungen, insbesondere Drehschwingungen, auftreten können.

Die DE 100 31 974 A1 offenbart ein Verriegelungselement, das als Kugel ausgebildet und in einer kreiszylindrischen Bohrung geführt ist. Die Kugel steht mit einer kreiszylindrischen Öffnung in Wirkverbindung und ist einerseits federbelastet und kann andererseits durch Hydraulikflüssigkeit aus der Verriegelung bewegt werden. Dabei wird als nachteilig empfunden, dass die Kugel nur an den Übergangskanten zwischen den beiden zu verriegelnden Bauteilen wirksam ist, so dass eine erhöhte Flächenpressung an diesen Kanten zu befürchten ist. Diese Kantenbelastung ist auch dann gegeben, wenn, wie in Figur 2 dargestellt, die Kugel mit einer Stufenbohrung in Verbindung steht, da die Stufenbohrung nur eine Verbesserung der Beaufschlagung mit Hydraulikflüssigkeit bewirkt. Die Berührungsstelle zwischen den beiden Bauteilen und der Kugel lässt sich auch nicht einstellen oder variieren, so dass diese Kantenpressung ein prinzipielles Problem darstellt.

Die EP 1 008 729 B1 beschreibt eine Verriegelungseinrichtung, bei der zwei Verriegelungsbolzen vorgesehen sind. Der eine Verriegelungsbolzen hat eine kreiszylindrische Verlängerung, die mit einer entsprechenden Ausnehmung am zweiten Bauteil korrespondiert. Der zweite Verriegelungsbolzen, Führungsverriegelungsstift genannt, ist als ein verjüngter Stift ausgebildet, der einen kegeligen Ansatz aufweist, der mit einer entsprechenden Eingriffsaussparung korrespondiert. Bei dem Dokument D1 können daher die gleichen Probleme und Nachteile eintreten, wie sie zur DE 196 23 818 A1 beschrieben sind, sodass bereits kleine Winkelabweichungen zu Problemen führen können.

Die EP 1 136 656 A2 beschreibt ein Verriegelungselement, dessen Kontaktkopf halbkugelförmig ausgebildet ist, wobei der Kontaktkopf mit einer ebenfalls halbkugelförmigen Ausnehmung an dem Gegenbauteil in Wirkverbindung steht. Diese Ausgestaltung weist ähnliche Probleme auf, wie die Ausgestaltung nach der D5, DE 100 31 974, da auch bei diesen halbkugelförmigen Kontaktflächen nur mit großem Aufwand eine definierte Berührungsstelle gegeben ist. Ist die halbkugelförmige Schale, wie in diesem Dokument ebenfalls vorgeschlagen, mit einem größeren Radius versehen als das halbkugelförmige Ende des Verriegelungsbolzens, so besteht das Problem, dass der halbkugelförmige Kopf gegen die Kraft der Feder aus der Ausnehmung am Gegenbauteil herausgeschoben wird.

In der JPH 11 182 214 sind drei Verriegelungsstifte angesprochen (Lock Pin 33, Stop Pin 80 und Auxiliary Pin 144). Der Lock Pin 33 und der Stop Pin 80 dürften in Verbindung mit der vorliegenden Erfindung von untergeordneter Bedeutung sein, zumal die Enden der Stifte kreiszylindrisch ausgebildet sind und mit kreiszylindrischen Öffnungen an Gegenbauteilen in Wirkverbindung stehen. Der Auxiliary Pin 144 ist in seinem Endbereich abgerundet ausgebildet, wobei allerdings in der englischen Übersetzung dieses Dokuments nicht ausgeführt ist, welche Endform dieser Verriegelungsstift aufweisen soll. Er korrespondiert gemäß den Figuren 17a und 19 mit einer Sacklochbohrung, die kreiszylindrische Wände aufweist. Wie insbesondere Figur 17a zu entnehmen ist, ist auch bei dieser Ausgestaltung zu befürchten, dass Kantenpressung zwischen dem Verriegelungsbolzen 140 und dem Rand der Sacklochbohrung auftritt. In den Figuren 20 und 21 sind Teile der Seitenwände als Schrägen ausgebildet, um ein leichteres Einfahren des Auxiliary Pins in die Ausnehmung zu ermöglichen. Die Gegenwände sind jedoch weiterhin parallel zur Achse des Auxiliary Stiftes ausgebildet, so dass bei Krafteinwirkung in dieser Richtung keine Änderung eintritt. Bei Kräften in der anderen Richtung, d.h. Kontakt des Auxiliary Stiftes mit der Schrägen besteht die Befürchtung, dass die Stifte über die Schräge gegen die Kraft der Feder zurückgeschoben werden.

Die Patent Abstracts of Japan der 2005 207 431 A offenbaren einen Verriegelungsstift, dessen Ende kegelig ausgebildet ist. Das trifft sowohl für den Stift gemäß Figur 4 zu, dessen Ende als getrenntes Bauteil ausgeführt ist, als auch für den Stift gemäß Figur 5, dessen Ende einstückig mit dem Verriegelungsstift ausgebildet ist. Es ist davon auszugehen, dass auch die Gegenöffnung kegelig ausgeführt ist, so dass auch zu diesem Dokument die Aussagen zur DE 196 23 818 A1 zutreffen.

Aufgabe der Erfindung ist es daher, eine Vorrichtung zur Drehwinkelverstellung so auszugestalten bzw. zu verbessern, dass die zuvor beschriebenen Probleme behoben werden, dass eine definierte Kontaktierung des Verriegelungskopfes in der Öffnung erfolgt und dass ein Quasi-Null-Verriegelungsspiel erreichbar ist.

Die Aufgabe der Erfindung wird dadurch gelöst, dass der mit der Öffnung in Wirkverbindung stehende Berührungsbereich des Verriegelungsbolzens eine nach außen gewölbte Kontur aufweist, wobei die Kontur des Verriegelungsbolzens als Drehparaboloid-Abschnitt ausgeführt ist. Dabei besteht die Möglichkeit, den Abschnitt so zu wählen, dass er einen flacheren oder einen steileren Verlauf, je nach Ausgestaltung der Parabel, hat.
Weiterhin ist es wichtig, dass am freien Ende des Verriegelungsbolzens ein Übergangsradius vorgesehen ist, der verhältnismäßig groß ist und vorzugsweise größer als 0,5 mm ist. Dadurch wird erreicht, dass nur geringe Kantenspannungen und Kantenpressungen auftreten, wenn der Verriegelungsbolzen nicht vollständig in die Öffnung eingeschoben ist.
Durch diese Ausgestaltung wird weiterhin erreicht, dass die Winkellage des Verriegelungsbolzens nur eine untergeordnete Bedeutung hat, da die Anlage des Verriegelungsbolzens über die gewölbte Drehparaboloid-Kontur im Wesentlichen ringförmig erfolgt. Dies ist dann sichergestellt, wenn die Öffnung in ihrer vom Verriegelungsbolzen sich entfernenden Tiefe eine kegelstumpfförmige Kontur aufweist und dass die Einlaufphase ebenfalls einen großen Übergangsradius aufweist, der vorzugsweise größer als 0,5 mm ist.
Die Abmessungen zwischen dem Öffnungsquerschnitt und der gewölbten Drehparaboloid-Kontur sind dabei so gewählt, dass der Verriegelungsbolzen eine hinreichende Tiefe in der Öffnung erreicht. Dadurch kann auch die Fertigungstoleranz und Maßhaltigkeit vergrößert werden.

Bei einer vorgeschlagenen Vorrichtung ist die Öffnung in einem Deckel des Rotationselements angeordnet. Zwar ist bei der gattungsbildenden Vorrichtung eine Öffnung im Deckel mit konischer Kontur bekannt, diese steht allerdings mit einem Verriegelungsbolzen in Wirkverbindung, der ebenfalls ein konisches Ende hat. Im vorliegenden Fall steht die konische bzw. kegelförmige Kontur der Öffnung mit dem Drehparaboloid-Abschnitt in Wirkverbindung, so dass sich ganz andere Zusammenhänge und andere Wirkmechanismen ergeben.
Die Kontur der Öffnung im Deckel kann aber auch nach innen gewölbt ausgeführt sein oder die Kontur eines Drehhyperboloid-Abschnitts aufweisen.
Dadurch hat sowohl der betreffende Verriegelungsbolzen-Abschnitt als auch die Kontur der Öffnung eine je zueinander geneigte Kontur, so dass eine große Fertigungstoleranz für den Verriegelungsbolzen und die Bohrung bzw. auch die Lagerung des Verrieglungsbolzens möglich ist, ohne dass ein Verkanten, erhöhte Flächenpressungen oder ein erhöhtes Drehspiel entstehen. Wird ein solcher Verriegelungsbolzen in die Öffnung gedrückt, so ist ohne weiteres ersichtlich, dass ein Quasi-Null-Verriegelungsspiel entsteht.

Sowohl die Öffnung bzw. der Deckel als auch der Verriegelungsbolzen können mittels Umformverfahren preisgünstig hergestellt sein, wodurch eine genügende Maßgenauigkeit erreicht wird.

Um sowohl in der Öffnung als auch am Verriegelungsbolzen eine möglichst hohe Festigkeit zu erreichen, wird vorgeschlagen, dass diese mittels selbst abschreckenden Härteverfahren, z.B. Plasmahärten, Laserhärten und dergleichen, verfestigt sind.

Zur weiteren Erläuterung der Erfindung wird auf die Zeichnungen verwiesen, in denen Ausführungsbeispiele der Erfindung vereinfacht dargestellt sind.
Es zeigen:
- Figur 1:: eine perspektivische Darstellung einer Vorrichtung zur Drehwinkelverstellung mit Teilschnitt durch die Vorrichtung,
- Figur 2:: eine perspektivische Darstellung eines Verriegelungsbolzens mit Schnitt durch denselben,
- Figur 3:: eine Außenansicht eines Verriegelungsbolzens,
- Figuren 4 - 8:: eine skizzierte Darstellung eines Deckels mit Öffnung mit kegelförmiger Kontur und kugel-tonnenförmig ausgebildetem Ende des Verriegelungsbolzens in verschiedenen Stellungen,
- Figuren 9 - 11:: eine skizzierte Darstellung einer Öffnung eines Deckels, die gewölbt ausgeführt ist, mit kugel-tonnenförmigem Verriegelungsbolzen und
- Figuren 12 u. 13:: den Berührungsbereich zwischen dem Verriegelungsbolzen und der Öffnung in vergrößertem Maßstab.

In den Figuren 1 bis 11 ist, soweit im Einzelnen dargestellt, mit 1 eine Drehwinkelverstelleinrichtung bezeichnet, die ein Rotationselement 2 mit einem Deckel 3 aufweist, in dem eine Öffnung 4 eingearbeitet ist. Der Deckel 3 ist innerhalb des Rotationselements 2 angeordnet, das, nicht dargestellt, Kammern aufweist, in denen Flügel eines mit 5 bezeichneten Rotors angeordnet sind. Der Rotor 5 ist, nicht dargestellt, mit einer Nockenwelle einer Hubkolbenbrennkraftmaschine drehfest verbunden, während das Rotationselement 2 über einen Zahn-, Ketten- oder Zahnriementrieb mit einer Antriebswelle der Hubkolbenbrennkraftmaschine, ebenfalls nicht dargestellt, in Wirkverbindung steht. In einer Bohrung des Rotors 5 ist ein mit 6 bezeichneter Verriegelungsbolzen gelagert, der mittels einer Druckfeder 7 in Richtung zur Öffnung 4 vorgespannt ist und, im Einzelnen nicht darstellt, mittels Hydraulikdruck aus der Öffnung herausgezogen werden kann. Der Verriegelungsbolzen 6 ist, siehe insbesondere Figur 2, mit einem Hohlraum 8 versehen, in dem die Druckfeder 7 teilweise eingesetzt ist. Der Verriegelungsbolzen 6 hat einen zylindrischen Bereich, in dem er in der Bohrung des Rotors geführt und gelagert ist. An den zylindrischen Bereich schließt sich ein Radius an, sowie ein Berührungsbereich 9, mit dem der Verriegelungsbolzen 6 mit der Öffnung 4 in Wirkverbindung treten kann. Der Berührungsbereich 9 weist eine nach außen gewölbte Kontur auf, die kugel-tonnenförmig ausgebildet ist. An den Berührungsbereich 9 schließt sich ein mit 10 bezeichneter Übergangsradius an, der groß gewählt ist.

In den Ausschnittsdarstellungen der Figuren 4 bis 8 ist die Kontur der Öffnung 4 kegelstumpfförmig ausgeführt. Der Verriegelungsbolzen ist im Berührungsbereich 9 in allen Fällen kugel-tonnenförmig ausgebildet. Figur 4 zeigt die Normallage, d.h. die gewünschte Lage des Verriegelungsbolzens mit seinem Berührungsbereich 9 in der Öffnung 4.

Figur 5 zeigt ein Beispiel, bei dem der Kegelstumpfwinkel kleiner als in der Normallage ausgeführt ist. Trotzdem ergibt sich ein problemloser Eingriff des Berührungsbereichs 9 des Verriegelungsbolzens 6 in der Öffnung 4, aufgrund der besonderen Kontur des Berührungsbereichs 9.
In Figur 6 ist der Kegelstumpfwinkel größer als in der Normallage ausgeführt, wobei sich auch dort zeigt, dass eine problemlose Abstützung des Verriegelungsbolzens 6 in der Öffnung 4 aufgrund der kugel-tonnenförmigen Kontur des Berührungsbereichs 9 gegeben ist.
Die Figuren 7 und 8, die entsprechend den Figuren 4 bis 6 ausgebildet sind, zeigen, dass auch Winkelfehler in der Führung des Verriegelungsbolzens 6 innerhalb bestimmter Toleranzen ohne Probleme aufgefangen werden können.

In den Figuren 9 bis 11 ist die kugel-tonnenförmige Kontur des Berührungsbereichs 9 unverändert gegenüber den Figuren 2 bis 8 ausgeführt, wobei die Kontur der Öffnung 4 nach innen gewölbt ausgebildet ist, wobei ein großer Übergangsradius an dem dem Verriegelungsbolzen 6 zugewandten Rand der Öffnung 4 vorgesehen ist.
Den Figuren 9 bis 11 ist zu entnehmen, dass von der erfindungsgemäßen Verriegelungsvorrichtung auch große Fehler aufgenommen werden können.

In den Figuren 12 und 13 ist der Berührungsbereich 9 des Verriegelungsbolzens 6 in vergrößertem Maßstab dargestellt, wobei ersichtlich ist, dass dieser Bereich entsprechend eines Drehparaboloid-Abschnitts ausgeführt ist. Der korrespondierende Bereich der Öffnung 4 entspricht einem Drehhyperboloid-Abschnitt. In Figur 12 sind die Abmessungen so gewählt, dass der Verriegelungsbolzen 6 nicht so weit in die Öffnung 4 eingedrungen ist, während in Figur 13 ein flacherer Winkel im Berührungsübergang zwischen dem Verriegelungsbolzen 6 und der Öffnung 4 entsteht.

### Bezugszeichenliste

- 1: Drehwinkelverstelleinrichtung
- 2: Rotationselement
- 3: Deckel
- 4: Öffnung
- 5: Rotor
- 6: Verriegelungsbolzen
- 7: Druckfeder
- 8: Hohlraum
- 9: Berührungsbereich
- 10: Übergangsradius

## Patentansprüche

1. Vorrichtung zur Drehwinkelverstellung zwischen zwei sich drehenden Wellen, insbesondere zwischen einer Antriebswelle einer Hubkolbenbrennkraftmaschine und einer Nockenwelle zum Betätigen von Gaswechselventilen, mit einem Rotationselement (2), das mit der Antriebswelle drehfest verbunden ist, mit einem Rotor (5), der mit der Nockenwelle drehfest verbunden ist, mit einer Drehwinkelverstelleinrichtung (1) und mit einer Verriegelungsvorrichtung, die zumindest einen in einem der Bauteile beweglich gelagerten Verriegelungsbolzen (6) und zumindest eine korrespondierende Öffnung (4) im anderen Bauteil aufweist, wobei der Verriegelungsbolzen (6) mittels Feder- und/oder Hydraulikkraft in und aus der Öffnung (4) verschiebbar ist, wobei der mit der Öffnung (4) in Wirkverbindung tretende Berührungsbereich (9) des Verriegelungsbolzens (6) eine nach außen gewölbte Kontur aufweist, **dadurch gekennzeichnet, dass** die Kontur des Verriegelungsbolzens (6) als Drehparaboloid-Abschnitt ausgeführt ist, dass die Öffnung (4) in ihrer vom Verriegelungsbolzen (6) sich entfernenden Tiefe eine kegelstumpfförmige Kontur aufweist und dass die Einlaufphase einen Übergangsradius (10) aufweist, der größer ist als 0,5 mm.

2. Vorrichtung zur Drehwinkelverstellung zwischen zwei sich drehenden Wellen, insbesondere zwischen einer Antriebswelle einer Hubkolbenbrennkraftmaschine und einer Nockenwelle zum Betätigen von Gaswechselventilen, mit einem Rotationselement (2), das mit der Antriebswelle drehfest verbunden ist, mit einem Rotor (5), der mit der Nockenwelle drehfest verbunden ist, mit einer Drehwinkelverstelleinrichtung (1) und mit einer Verriegelungsvorrichtung, die zumindest einen in einem der Bauteile beweglich gelagerten Verriegelungsbolzen (6) und zumindest eine korrespondierende Öffnung (4) im anderen Bauteil aufweist, wobei der Verriegelungsbolzen (6) mittels Feder- und/oder Hydraulikkraft in und aus der Öffnung (4) verschiebbar ist, wobei der mit der Öffnung (4) in Wirkverbindung tretende Berührungsbereich (9) des Verriegelungsbolzens (6) eine nach außen gewölbte Kontur aufweist, **dadurch gekennzeichnet, dass** die Kontur des Verriegelungsbolzens (6) als Drehparaboloid-Abschnitt ausgeführt ist und dass die Kontur der Öffnung (4) nach innen gewölbt und/oder ballig ausgeführt ist.

3. Vorrichtung zur Drehwinkelverstellung zwischen zwei sich drehenden Wellen, insbesondere zwischen einer Antriebswelle einer Hubkolbenbrennkraftmaschine und einer Nockenwelle zum Betätigen von Gaswechselventilen, mit einem Rotationselement (2), das mit der Antriebswelle drehfest verbunden ist, mit einem Rotor (5), der mit der Nockenwelle drehfest verbunden ist, mit einer Drehwinkelverstelleinrichtung (1) und mit einer Verriegelungsvorrichtung, die zumindest einen in einem der Bauteile beweglich gelagerten Verriegelungsbolzen (6) und zumindest eine korrespondierende Öffnung (4) im anderen Bauteil aufweist, wobei der Verriegelungsbolzen (6) mittels Feder- und/oder Hydraulikkraft in und aus der Öffnung (4) verschiebbar ist, wobei der mit der Öffnung (4) in Wirkverbindung tretende Berührungsbereich (9) des Verriegelungsbolzens (6) eine nach außen gewölbte Kontur aufweist, **dadurch gekennzeichnet, dass** die Kontur des Verriegelungsbolzens (6) als Drehparaboloid-Abschnitt ausgeführt ist und dass die Kontur der Öffnung (4) die Form eines Drehhyperboloid-Abschnitts aufweist.

4. Vorrichtung zur Drehwinkelverstellung nach einem der vorhergehenden Ansprüche, **dadurch gekennzeichnet, dass** am freien Ende des Verriegelungsbolzens (6) ein Übergangsradius (10) vorgesehen ist, der größer als 0,5 mm ist.

5. Vorrichtung zur Drehwinkelverstellung nach einem der vorhergehenden Ansprüche, bei der die Öffnung (4) in einem Deckel (3) des Rotationselements (2) angeordnet ist, **dadurch gekennzeichnet, dass** die Öffnung (4) und der Verriegelungsbolzen (6) mittels Umformverfahren hergestellt sind.

6. Vorrichtung zur Drehwinkelverstellung nach einem der vorhergehenden Ansprüche, **dadurch gekennzeichnet, dass** die Konturen der Öffnung (4) und/oder des Verriegelungsbolzens (6) mittels selbst abschreckenden Härteverfahren, z.B. Plasmahärten, Laserhärten und dergleichen, verfestigt sind.

## Claims

1. Device for rotary-angle adjustment between two rotating shafts, in particular between a drive shaft of a reciprocating-piston internal combustion engine and a camshaft for the actuation of gas exchange valves, with a rotary element (2) which is connected fixedly in terms of rotation to the drive shaft, with a rotor (5) which is connected fixedly in terms of rotation to the camshaft, with a rotary-angle adjuster (1) and with a locking device which has at least one locking bolt (6) mounted moveably in one of the components and at least one matching orifice (4) in the other component, the locking bolt (6) being displaceable in and out of the orifice (4) by means of spring force and/or hydraulic force, the contact region (9), coming into operative connection with the orifice (4), of the locking bolt (6) having an outwardly curved contour, **characterized in that** the contour of the locking bolt (6) is designed as a segment of a paraboloid of revolution, **in that** the orifice (4) has a frustoconical contour in its depth extending away from the locking bolt (6), and **in that** the run-in phase has a transition radius (10) which is greater than 0.5 mm.

2. Device for rotary-angle adjustment between two rotating shafts, in particular between a drive shaft of a reciprocating-piston internal combustion engine and a camshaft for the actuation of gas exchange valves, with a rotary element (2) which is connected fixedly in terms of rotation to the drive shaft, with a rotor (5) which is connected fixedly in terms of rotation to the camshaft, with a rotary-angle adjuster (1) and with a locking device which has at least one locking bolt (6) mounted moveably in one of the components and at least one matching orifice (4) in the other component, the locking bolt (6) being displaceable in and out of the orifice (4) by means of spring force and/or hydraulic force, the contact region (9), coming into operative connection with the orifice (4), of the locking bolt (6) having an outwardly curved contour, **characterized in that** the contour of the locking bolt (6) is designed as a segment of a paraboloid of revolution, and **in that** the contour of the orifice (4) is curved inwards and/or is of crowned form.

3. Device for rotary-angle adjustment between two rotating shafts, in particular between a drive shaft of a reciprocating-piston internal combustion engine and a camshaft for the actuation of gas exchange valves, with a rotary element (2) which is connected fixedly in terms of rotation to the drive shaft, with a rotor (5) which is connected fixedly in terms of rotation to the camshaft, with a rotary-angle adjuster (1) and with a locking device which has at least one locking bolt (6) mounted moveably in one of the components and at least one matching orifice (4) in the other component, the locking bolt (6) being displaceable in and out of the orifice (4) by means of spring force and/or hydraulic force, the contact region (9), coming into operative connection with the orifice (4), of the locking bolt (6) having an outwardly curved contour, **characterized in that** the contour of the locking bolt (6) is designed as a segment of a paraboloid of revolution, and **in that** the contour of the orifice (4) is in the form of a segment of a hyperboloid of revolution.

4. Device for rotary-angle adjustment according to one of the preceding claims, **characterized in that** a transition radius (10) which is greater than 0.5 mm is provided at the free end of the locking bolt (6).

5. Device for rotary-angle adjustment according to one of the preceding claims, in which the orifice (4) is arranged in a cover (3) of the rotary element (2), **characterized in that** the orifice (4) and the locking bolt (6) are produced by means of a forming method.

6. Device for rotary-angle adjustment according to one of the preceding claims, **characterized in that** the contours of the orifice (4) and/or of the locking bolt (6) are consolidated by means of self-quenching hardening methods, for example plasma hardening, laser hardening and the like.

## Revendications

1. Dispositif de réglage de l'angle de rotation entre deux arbres rotatifs, en particulier entre un arbre d'entraînement d'un moteur à combustion interne à pistons alternatifs et un arbre à cames pour la commande de soupapes d'échange de gaz, avec un élément rotatif (2) qui est connecté de manière solidaire en rotation à l'arbre d'entraînement, avec un rotor (5) qui est connecté de manière solidaire en rotation à l'arbre à cames, avec un dispositif de réglage de l'angle de rotation (1) et avec un dispositif de verrouillage, qui présente au moins un goujon de verrouillage (6) monté de manière déplaçable dans l'un des composants et au moins une ouverture correspondante (4) dans l'autre composant, le goujon de verrouillage (6) pouvant être déplacé au moyen d'une force de ressort et/ou d'une force hydraulique dans et hors de l'ouverture (4), la zone de contact (9) du goujon de verrouillage (6) venant en liaison fonctionnelle avec l'ouverture (4) présentant un contour cintré vers l'extérieur, **caractérisé en ce que** le contour du goujon de verrouillage (6) est réalisé sous forme de section de paraboloïde rotatif, **en ce que** l'ouverture (4) présente, dans sa profondeur s'éloignant du goujon de verrouillage (6), un contour de forme tronconique et **en ce que** la phase d'entrée présente un rayon de transition (10) supérieur à 0,5 mm.

2. Dispositif de réglage de l'angle de rotation entre deux arbres rotatifs, en particulier entre un arbre d'entraînement d'un moteur à combustion interne à pistons alternatifs et un arbre à cames pour la commande de soupapes d'échange de gaz, avec un élément rotatif (2) qui est connecté de manière solidaire en rotation à l'arbre d'entraînement, avec un rotor (5) qui est connecté de manière solidaire en rotation à l'arbre à cames, avec un dispositif de réglage de l'angle de rotation (1) et avec un dispositif de verrouillage, qui présente au moins un goujon de verrouillage (6) monté de manière déplaçable dans l'un des composants et au moins une ouverture correspondante (4) dans l'autre composant, le goujon de verrouillage (6) pouvant être déplacé au moyen d'une force de ressort et/ou d'une force hydraulique dans et hors de l'ouverture (4), la zone de contact (9) du goujon de verrouillage (6) venant en liaison fonctionnelle avec l'ouverture (4) présentant un contour cintré vers l'extérieur, **caractérisé en ce que** le contour du goujon de verrouillage (6) est réalisé sous forme de section de paraboloïde rotatif et **en ce que** le contour de l'ouverture (4) est cintré vers l'intérieur et/ou réalisé sous forme bombée.

3. Dispositif de réglage de l'angle de rotation entre deux arbres rotatifs, en particulier entre un arbre d'entraînement d'un moteur à combustion interne à pistons alternatifs et un arbre à cames pour la commande de soupapes d'échange de gaz, avec un élément rotatif (2) qui est connecté de manière solidaire en rotation à l'arbre d'entraînement, avec un rotor (5) qui est connecté de manière solidaire en rotation à l'arbre à cames, avec un dispositif de réglage de l'angle de rotation (1) et avec un dispositif de verrouillage, qui présente au moins un goujon de verrouillage (6) monté de manière déplaçable dans l'un des composants et au moins une ouverture correspondante (4) dans l'autre composant, le goujon de verrouillage (6) pouvant être déplacé au moyen d'une force de ressort et/ou d'une force hydraulique dans et hors de l'ouverture (4), la zone de contact (9) du goujon de verrouillage (6) venant en liaison fonctionnelle avec l'ouverture (4) présentant un contour cintré vers l'extérieur, **caractérisé en ce que** le contour du goujon de verrouillage (6) est réalisé sous forme de section de paraboloïde rotatif et **en ce que** le contour de l'ouverture (4) présente la forme d'une section d'hyperboloïde rotatif.

4. Dispositif de réglage de l'angle de rotation selon l'une quelconque des revendications précédentes, **caractérisé en ce qu'**un rayon de transition (10) est prévu à l'extrémité libre du goujon de verrouillage (6), lequel est supérieur à 0,5 mm.

5. Dispositif de réglage de l'angle de rotation selon l'une quelconque des revendications précédentes, dans lequel l'ouverture (4) est réalisée dans un couvercle (3) de l'élément rotatif (2), **caractérisé en ce que** l'ouverture (4) et le goujon de verrouillage (6) sont fabriqués par un procédé de formage.

6. Dispositif de réglage de l'angle de rotation selon l'une quelconque des revendications précédentes, **caractérisé en ce que** les contours de l'ouverture (4) et/ou du goujon de verrouillage (6) sont consolidés au moyen de procédés de durcissement par auto-trempe, par exemple par trempe au plasma, trempe laser et similaires.
